# EUROPÄISCHE PATENTSCHRIFT

(11) **EP 1 195 204 B1**
(45) Veröffentlichungstag und Bekanntmachung des Hinweises auf die Patenterteilung: **19.04.2006**
(21) Anmeldenummer: 01121593.6
(22) Anmeldetag: 11.09.2001
(51) Int. Cl.: B21B 27/10

(54) **Walzgerüst mit Stütz- und/oder Arbeitswalzen zum Walzen von Blechen oder Bändern**
Rolling stand with back-up and/or work rolls for rolling sheets or strips
Cage de laminoir à cylindres d'appui et/ou de travail pour le laminage de tôles ou de bandes

(30) Priorität: 04.10.2000 DE 10049032
(43) Veröffentlichungstag der Anmeldung: 10.04.2002
(73) Patentinhaber: SMS Demag AG, 40237 Düsseldorf (DE)
(72) Erfinder: KLEIN, Achim, 57223 Kreuztal-Kredenbach (DE)
(74) Vertreter: Valentin, Ekkehard

(56) Entgegenhaltungen:
- WO-A-96/24443
- WO-A-98/48956
- GB-A- 750 154
- PATENT ABSTRACTS OF JAPAN vol. 014, no. 172 (M-0958), 4. April 1990 (1990-04-04) -& JP 02 025206 A (KAWASAKI STEEL CORP;OTHERS: 01), 26. Januar 1990 (1990-01-26)
- DATABASE WPI Section Ch, Week 198127 Derwent Publications Ltd., London, GB; Class M21, AN 1981-49233D XP002269153 -& SU 772 623 A (ZHDANOV METAL INST), 23. Oktober 1980 (1980-10-23)

## Beschreibung

Die Erfindung betrifft ein Walzgerüst mit Stütz- und / oder Arbeitswalzen zum Walzen von Blechen oder Bändern, mit zwischen den Arbeitswalzen-Einbaustücken angeordnetem, der oberen Walze zugeordnetem Walzbalken am unteren Walzenumfang und am Walzbalken befestigtem Wasser-Abstreifer, der von außen durch Verstellmittel gegen die Walzenoberfläche anstellbar ist.

Derartige Wasser-Abstreifer sind bekannt (W096 / 24443), wobei zum Vorfahren und Zurückstellen des Abstreifers ein Gehäuse vorgesehen ist, das hydraulisch oder pneumatisch anstellbar ist und das an seiner Vorderseite mit einem elastischen Polster versehen ist. Eine solche Vorrichtung erfordert aber eine umfangreiche Steuereinrichtung mit Steuerventilen und einem Stellantrieb.

Von der bekannten Lösung abgesehen, ist bekannt den Wasser-Abstreifer in einem verformbaren Halteblech anzuordnen und das Halteblech mittels mehrerer Vorspannschrauben gegen die Walzenoberfläche anzustellen. Die Voreinstellung muss an den Walzensätzen außerhalb des Walzgerüstes vorgenommen werden.

Eine solche Voreinstellung ist notwendig, weil sich der Abstand der Wasser-Abstreifer zur Walzenoberfläche abhängig von den einzelnen unterschiedlichen Walzendurchmessern, die z.B. durch Nachschleifen entstehen, ändert.

Die Nachteile dieser Ausführung sind ferner, dass ein einwandfreies Abdichten nur mit sehr viel Einstellungsgefühl des Instandhaltungspersonals gewährleistet ist. Beim Drehen der Walzen unterliegt der Wasser-Abstreifer einem Reibungsverschleiß, der die Vorspannung während der Einsatzzeit aufbraucht. Bei Walzgerüsten, deren Arbeitswalzen über einen längeren Zeitraum (mehr als 1 Tag) im Walzgerüst genutzt werden, ist zu einem bestimmten Zeitpunkt die gesamte Vorspannung aufgebraucht und damit die Dichtwirkung des Wasser-Abstreifers auf einen Bruchteil der ursprünglichen Dichtwirkung herabgesetzt.

Aus der GB - A 750154 ist eine mit einem Wasser-Abstreifer vergleichbare Verbesserung eines Walzgerüstes zum Kaltwalzen von Blechen oder Bändern bekannt, mit zwischen den Arbeitswalzen-Einbaustücken angeordneten, der oberen Arbeitswalze zugeordnetem Walzbalken am Walzenumfang und eine am Walzbalken befestigte Einrichtung zum Schmiermittel-Auftragen auf den oberen, mittleren und unteren Walzenumfang, die von außen durch Verstellmittel gegen die Walzoberfläche anstellbar ist. Die Zuführung des Schmiermittels erfolgt jedoch anders als bei Wasser-Zuführung aus einem getrennten Öl-Behälter und eine befürchtete Abwanderung des Öls wird durch zweifache Dichtstreifen verhindert. Daraus ergeben sich erheblich veränderte Bedingungen für das Öl-Auftragen gegenüber dem Wasser-Abstreifen.

Der Erfindung liegt die Aufgabe zugrunde, bei einer geringstmöglichen Teilezahl eine einfache Wasser-Abstreifervorrichtung zu schaffen, die kompakt baut , auf kleinstem Raum untergebracht werden kann und den Abstreiferverschleiss minimiert.

Die gestellte Aufgabe wird erfindungsgemäß dadurch gelöst, dass der mit Profilquerschnitt ausgebildete Wasser-Abstreifer in einer Tragleiste geführt ist, dass im Wasser-Abstreifer ein in Erstreckung der Tragleiste verlaufender Hohlraum gebildet ist und dass der Hohlraum mit Druckluft beaufschlagbar ist, dass der Wasser-abstreifer auf der Rückseite eine Hohlkehle bildet, dass der Druck der Druckluft im Hohlraum auf einen Anpressdruck des Wasserabstreifers an dem Walzenumfang einstellbar ist und das der Druck der Druckluft unabhängig vom Reibverschluss der Dichtlippe des Wasser-Abstreifers eingestellt ist. Dadurch wird der Wasser-Abstreifer auf voller Länge durch den Mediendruck beaufschlagt, so dass eine Aufpresslinie entsteht und dadurch sogar eine Formwalze abgestreift werden kann. Der Anpressdruck kann unabhängig vom Reibverschleiß aufrechterhalten werden. Eine sehr genaue Einstellung der Tragleiste entfällt. Außerdem ist eine Mindestanzahl von Teilen erforderlich. Die Hohlkehle ist deshalb vorteilhaft , weil sie nach vorne in Richtung auf den Walzenumfang durch den Kolben selbst eine Dichtung erzeugt, so dass ein Ausströmen der Druckluft im Sinn einer Dichtwirkung nicht stattfindet. Aufgrund der Unabhängigkeit des Druckes der Druckluft vom Reibverschleiss der Dichtlippe des Wasser-Abstreifers können konstante Erfahrungswerte gesammelt werden.

Die Länge der Tragleiste kann derart vorteilhaft ausgenutzt werden , dass der Wasser-Abstreifer elastisch ist und in einem Schlitz der Tragleiste geführt ist. Somit ist auch die Montage einfach und zeitsparend.

Die Tragleiste ist dauerhaft mit dem Walzbalken verbunden und bedarf somit nur einfacher Befestigungsmittel.

Die Befestigung in Betriebslage kann dabei derart erfolgen, dass die Tragleiste auf einer Einbaufläche, die parallel zur Walzenachse verläuft, lösbar befestigt ist.

Eine Kolben-Zylinder- Anordnung entsteht ferner dadurch, dass der Hohlraum auf der Rückseite des Wasser-Abstreifers angeordnet ist. Das Druckmedium stellt den als Kolben dienenden Abstreifer immer in eine gewünschte Reibposition.

Nach weiteren Merkmalen ist der Wasser-Abstreifer aus Gummi oder einer Gummimischung hergestellt.

Die Druckmedium-Versorgung kann auf verschiedene Arten erfolgen. Eine besonders einfache und wirtschaftliche besteht darin, dass der Hohlraum an das Werks-Druckluftnetz anschließbar ist.

In der Zeichnung ist ein Ausführungsbeispiel der Erfindung dargestellt und wird nachfolgend näher erläutert.

Es zeigen:
- Fig. 1: eine Ansicht von oben auf eine Walze mit Arbeitswalzen-Einbaustücken,
- Fig.2: einen Querschnitt durch Fig. 1 für unterschiedliche Walzendurchmesser,
- Fig. 2A: eine Einzelheit "A" aus Fig. 2 und
- Fig. 2B: eine Einzelheit "B" aus Fig. 2.

Ein Walzgerüst der Bauart mit Stütz- und / oder Arbeitswalzen 1 zum Walzen von Blechen oder Bändern aus Stahl, weist einen zwischen den Arbeitswalzen-Einbaustücken 2 angeordneten Walzbalken 3 auf, der am unteren Walzenumfang 3a einen Wasser-Abstreifer 4 trägt, der am Walzbalken 3 befestigt ist. Der Wasser-Abstreifer 4 ist durch Verstellmittel 5 gegen die Walzenoberfläche, d.h. gegen den unteren Walzenumfang 3a anstellbar.

Der Wasser-Abstreifer 4 ist mit einem Profilquerschnitt 4a versehen und ist in einer Tragleiste 6 geführt. Die Tragleiste 6 besitzt hierzu einen Schlitz 8, in den der elastische Wasser-Abstreifer 4 mit seiner vollen Länge (in einem Fall 4.020 mm) eingeführt ist. Im Wasser-Abstreifer 4 ist ein in der Erstreckung der Tragleiste 6 verlaufender Hohlraum 7 vorhanden, der an ein Druckmedium angeschlossen ist. Die Tragleiste 6 ist mit dem Walzbalken 3 verbunden. Hierzu sitzt die Tragleiste 6 auf einer Einbaufläche 9, die parallel zur Walzenachse verläuft und auf dem Walzbalken 3 vorbereitet ist.

In Fig. 2 sind die Verstellmittel 5 für einen halbseitig kleineren Walzendurchmesser (links) und für einen halbseitig größeren Walzendurchmesser (rechts) gezeigt. In einer Vergrößerung der Einzelheit "A" ist in Fig. 2A auf dem Walzbalken 3 die Tragleiste 6 mittels Schrauben 10 befestigt, die durch ein Langloch geführt sind, das von oben mit Abdeckungen versehen sein kann.

In einer anderen Vergrößerung der Einzelheit "B" ist in Fig. 2B die Zuführung des Druckmediums mittels eines Druckluftanschlusses 7a in eine Hohlkehle 4c an der Rückseite 4b gezeigt, wobei der Profilquerschnitt 4a am Ende mit der Dichtlippe 4d endet, in deren Hohlkehle 4c das Druckmedium eingeleitet wird. Wie in Fig. 1 gezeigt ist, erfordert diese Bauweise nur einen Druckluftanschluss 7a pro Walzbalken-Seite.

### Bezugszeichenliste:

- 1: Stütz-/ Arbeitswalze
- 2: Arbeitswalzen-Einbaustück
- 3: Walzbalken
- 3a: Walzenumfang
- 4: Wasser-Abstreifer
- 4a: Profilquerschnitt
- 4b: Rückseite
- 4c: Hohlkehle
- 4d: Dichtlippe
- 5: Verstellmittel
- 6: Tragleiste
- 7: Hohlraum
- 7a: Druckluftanschluss
- 8: Schlitz
- 9: Einbaufläche
- 10: Schraube

## Patentansprüche

1. Walzgerüst mit Stütz- und / oder Arbeitswalzen (1) zum Walzen von Blechen oder Bändern, mit zwischen den Arbeitswalzen-Einbaustücken (2) angeordnetem, der oberen Walze zugeordnetem Walzbalken (3), am unteren Walzenumfang (3a) und am Walzbalken (3) befestigtem Wasser-Abstreifer (4), der von außen durch Verstellmittel (5) gegen die Walzenoberfläche anstellbar ist,
**dadurch gekennzeichnet,**
**dass** der mit Profilquerschnitt (4a) ausgebildete Wasser-Abstreifer (4) in einer Tragleiste (6) geführt ist, dass im Wasser-Abstreifer (4) ein in Erstreckung der Tragleiste (6) verlaufender Hohlraum (7) gebildet ist und dass der Hohlraum (7) mit Druckluft beaufschlagbar ist, dass der Wasserabstreifer (4) auf der Rückseite (4b) eine Hohlkehle (4c) bildet, dass der Druck der Druckluft im Hohlraum (7) auf einen Anpressdruck des Wasser-Abstreifers (4) an dem Walzenumfang (3a) einstellbar ist und dass der Druck der Druckluft unabhängig vom Reibverschleiß der Dichtlippe (4d) des Wasser-Abstreifers (4) eingestellt ist.

2. Walzgerüst nach Anspruch 1,
**dadurch gekennzeichnet,**
**dass** der Wasser-Abstreifer (4) elastisch ist und in einem Schlitz (8) der Tragleiste (6) geführt ist.

3. Walzgerüst nach einem der Ansprüche 1 oder 2,
**dadurch gekennzeichnet,**
**dass** die Tragleiste (6) mit dem Walzbalken (3) verbunden ist.

4. Walzgerüst nach einem der Ansprüche 1 bis 3,
**dadurch gekennzeichnet,**
**dass** die Tragleiste (6) auf einer Einbaufläche (9), die parallel zur Walzenachse verläuft, lösbar befestigt ist.

5. Walzgerüst nach einem der Ansprüche 1 bis 4,
**dadurch gekennzeichnet,**
**dass** der Hohlraum (7) auf der Rückseite (4b) des Wasser-Abstreifers (4) angeordnet ist.

6. Walzgerüst nach einem der Ansprüche 1 bis 5,
**dadurch gekennzeichnet,**
**dass** der Wasser-Abstreifer (4) aus Gummi oder einer Gummimischung hergestellt ist.

7. Walzgerüst nach einem der Ansprüche 1 bis 6,
**dadurch gekennzeichnet,**
**dass** der Hohlraum (7) an das Werks-Druckluftnetz anschließbar ist.

## Claims

1. Roll stand with backing and/or working rolls (1) for rolling plates or strips, with rest bars (3), which are arranged between the working roll chocks (2) and associated with the upper roll, at the lower roll circumference (3a) and a water stripper (4), which is fastened to the rest bar (3) and which is adjustable from outside against the roll surface by adjusting means (5), **characterised in that** the water stripper (4), which is constructed with a profiled cross-section (4a), is guided in a carrier strip (6), that a cavity (7) extending in length direction of the carrier strip (6) is formed in the water stripper (4) and that the cavity (7) can be acted on by compressed air, that the water stripper (4) forms a flute (4c) on the rear side (4b), that the pressure of the compressed air in the cavity (7) is adjustable to a pressing pressure of the water stripper (4) against the roll circumference (3a) and that the pressure of the compressed air is set independently of the friction wear of the sealing lip (4d) of the water stripper (4).

2. Roll stand according to claim 1, **characterised in that** the water stripper (4) is resilient and is guided in a slot (8) of the carrier strip (6).

3. Roll stand according to one of claims 1 and 2, **characterised in that** the carrier strip (6) is connected with the rest bar (3).

4. Roll stand according to one of claims 1 to 3, **characterised in that** the carrier strip (6) is detachably fastened on a mounting surface (9) extending parallel to the roll axis.

5. Roll stand according to one of claims 1 to 4, **characterised in that** the cavity (7) is arranged on the rear side (4b) of the water stripper (4).

6. Roll stand according to one of claims 1 to 5, **characterised in that** the water stripper (4) is made of rubber or a rubber mixture.

7. Roll stand according to one of claims 1 to 6, **characterised in that** the cavity (7) is connectible with the mill compressed air mains.

## Revendications

1. Cage de laminage avec des cylindres d'appui et/ou de travail (1) pour le laminage de tôles ou de bandes, présentant des supports de cylindre (3) disposés entre les empoises (2) des cylindres de travail, associés aux cylindres supérieurs et une racle à eau (4) fixée à la périphérie (3a) inférieure du cylindre et sur le support du cylindre (3), qui peut être réglée à partir de l'extérieur par des moyens de réglage (5) contre la surface du cylindre, **caractérisée en ce que** la racle à eau (4) ayant une section transversale profilée (4a) est guidée dans un cadre support (6), **en ce qu'**un espace creux (7) est formé dans la racle à eau (4), s'étendant le long du cadre support (6) et **en ce que** l'espace creux (7) peut être alimenté en air comprimé, **en ce que** la racle à eau (4) forme sur la face arrière (4b) un creux (4c), **en ce que** la pression de l'air comprimé dans l'espace creux (7) peut être réglée à une pression de compression de la racle à eau (4) contre la périphérie du cylindre (3a) et **en ce que** la pression de l'air comprimé est réglée indépendamment de l'usure par frottement la lèvre d'étanchéité (4d) de la racle à eau (4).

2. Cage de laminage selon la revendication 1, **caractérisée en ce que** la racle à eau (4) est élastique et est guidée dans une fente (8) du cadre support (6).

3. Cage de laminage selon l'une quelconque des revendications 1 ou 2, **caractérisée en ce que** le cadre support (6) est relié au support de cylindre (3).

4. Cage de laminage selon l'une quelconque des revendications 1 à 3, **caractérisée en ce que** le cadre support (6) est fixé de manière amovible sur une surface de montage (9) qui est parallèle à l'axe des cylindres.

5. Cage de laminage selon l'une quelconque des revendications 1 à 4, **caractérisée en ce que** l'espace creux (7) est disposé sur la face arrière (4b) de la racle à eau (4).

6. Cage de laminage selon l'une quelconque des revendications 1 à 5, **caractérisée en ce que** la racle à eau (4) est en caoutchouc ou un mélange caoutchouteux.

7. Cage de laminage selon l'une quelconque des revendications 1 à 6, **caractérisée en ce que** l'espace creux (7) peut être raccordé au réseau d'air comprimé de l'atelier.
